# EUROPÄISCHE PATENTSCHRIFT

(11) **EP 1 140 497 B1**
(45) Veröffentlichungstag und Bekanntmachung des Hinweises auf die Patenterteilung: **07.08.2002**
(21) Anmeldenummer: 99967902.0
(22) Anmeldetag: 23.12.1999
(51) Int. Cl.: B41F 7/10

(54) **ROTATIONSDRUCKMASCHINE MIT EINER FÜNFZYLINDER-DRUCKEINHEIT**
ROTARY PRESS WITH A FIVE-CYLINDER PRINTING UNIT
PRESSE ROTATIVE DOTEE D'UNE UNITE DE PRESSION A CINQ CYLINDRES

(30) Priorität: 30.12.1998 DE 19860538; 30.04.1999 DE 19919864
(43) Veröffentlichungstag der Anmeldung: 10.10.2001
(73) Patentinhaber: Koenig & Bauer Aktiengesellschaft, 97080 Würzburg (DE)
(72) Erfinder: HILLEBRAND, Bernd, Anton, D-97493 Bergrheinfeld (DE)
(86) Internationale Anmeldenummer: DE9904087
(87) Internationale Veröffentlichungsnummer: WO0040409

(56) Entgegenhaltungen:
- DE-A- 4 303 904
- GB-A- 1 348 021
- PATENT ABSTRACTS OF JAPAN vol. 015, no. 443 (M-1178), 12. November 1991 (1991-11-12) & JP 03 189153 A (MITSUBISHI HEAVY IND LTD), 19. August 1991 (1991-08-19)

## Beschreibung

Die Erfindung betrifft eine Rotationsdruckmaschine mit einer Fünfzylinder-Druckeinheit gemäß dem Oberbegriff des Anspruches 1.

Durch die CH-PS 4 59 266 ist ein Fünf zylinder-Druckwerk bekannt geworden. Es weist zwei Paare von jeweils Formzylinder und Gummituchzylinder auf. Die Gummituchzylinder können wahlweise an einen Gegendruckzylinder angestellt werden. Hierdurch wird eine "V"-formige oder annähernd "V"-förmige Anordnung der Zylinderpaare und dem Gegendruckzylinder erreicht.

Weiterhin ist es durch das DE-GM 18 27 845 bekannt, bei einem Fünfzylinder-Druckwerk einen Gegendruckzylinder verschiebbar oder verschwenkbar anzuordnen, um diesen wahlweise mit einem oder mehreren Gummizylindern in Kontakt zu bringen.

Die DE 43 03 904 A1 beschreibt Druckeinheiten in Turmbauweise. Dabei sind Fünfzylinder-Druckwerke mit "V"-förmiger oder "W"-förmiger Anordnung vorgesehen.

Der Erfindung liegt die Aufgabe zugrunde, eine Rotationsdruckmaschine mit einer Fünfzylinder-Druckeinheit zu schaffen.

Die Aufgabe wird erfindungsgemäß durch die Merkmale des Anspruches 1 gelöst.

Die mit der Erfindung erzielbaren Vorteile bestehen insbesondere darin, daß aus einem Standarddruckwerksmodul, z. B.
einer Fünfzylinderdruckeinheit, eine Mehrzahl verschiedener Zylinderanordnungen geschaffen wurde, mit denen eine Vielzahl von Druckwerkskonfigurationen und Papierbahnführungen möglich ist. Hierzu wird die Lage des Gegendruckzylinders verändert. Dabei können die Gummizylinder jederzeit umgestellt und beliebig mit den benachbarten Gummizylindern bzw. Gegendruckzylindern kombiniert werden. Eine derartige Umstellung kann sowohl werksseitig einmalig als auch kundenseitig in beliebiger Häufigkeit erfolgen.

Es ist möglich, mit zwei Standarddruckwerksmodulen nachfolgende Druckwerkskonfigurationen zu erzielen:
10er-Satelliten-Druckeinheit in stehender oder liegender Form, 9er-Satelliten-Druckeinheit, H-Druckeinheit-z. B. für sog. Achterturm, gebildet aus mehreren H-Druckeinheiten übereinander -, zwei I-Druckeinheiten.

Ein Ausführungsbeispiel der Erfindung ist in der Zeichnung dargestellt und wird im folgenden näher beschrieben.

Es zeigen:
- Fig. 1: zwei 5-Zylinderstandard-Druckwerke in einer Konfiguration als 10er Satelliten-Druckeinheit in "liegender" Bauform;
- Fig. 2: die in Fig. 1 gezeigten Druckwerke als 10er-Satelliten-Druckeinheit in "stehender" Bauform;
- Fig. 3: die in Fig. 1 gezeigten Druckwerke als 9er-Satelliten-Druckeinheit;
- Fig. 4: die in Fig. 1 gezeigten Druckwerke als H-Druckeinheit;
- Fig. 5: die in Fig. 1 gezeigten Druckwerke als zwei I-Druckeinheiten.

In jeweils einem Rahmen oder Modul 01; 02 sind zwei drehbare und z. B. mittels nicht dargestellter Einzelantriebe antreibbare Formzylinder 03; 04 gelagert. Jedem Formzylinder 03; 04 ist ein vom Formzylinder 03; 04 angetriebener Übertragungszylinder, z. B. Gummizylinder 06; 07 zugeordnet, welcher um den Formzylinder 03; 04 bewegbar, z. B. schwenkbar ist. Dies kann z. B. auf einer Kreisbahn 08; 09 erfolgen. Bei der Bewegung der Gummizylinder 06; 07 auf der Kreisbahn 08; 09 können beide Gummizylinder 06; 07 sowohl miteinander in Kontakt gebracht werden - I-Druckeinheiten - (Fig. 4, 5), als auch jeweils gegen einen zwischen den Zylinderpaaren 03; 06 und 04; 07 angeordneten Gegendruckzylinder 11 angestellt werden (Fig. 1). Zweckmäßigerweise z. B. sind die Formzylinder 03; 04 exzentrisch und die Gummizylinder 06; 07 in Doppelexzentern gelagert.

Dabei kann sich der Gegendruckzylinder 11 in einer ersten Stellung A befinden (Fig. 1), welche dem zweiten Modul 02 zugewandt ist. In dieser Stellung A kreuzen sich durch die Rotationszentren 12; 13 der Formzylinder 03; 04 verlaufende Linien 14; 16 im Rotationszentrum 17 des Gegendruckzylinders 11 in einem Winkel Alpha, z. B. von 90°. Die Zylinder 03; 06; 11; 07; 04 sind in Form eines "V" angeordnet.

Der Gegendruckzylinder 11 jedes Moduls 01; 02 kann auch z. B. mittels einer nicht dargestellten, in horizontaler Richtung 24 verlaufenden Linearführung in eine zweite Stellung B verbracht werden. Diese Stellung B befindet sich hinter einer gedachten, die Rotationszentren 19; 21 der Gummizylinder 06; 07 verbindenden, z. B. vertikalen Verbindungslinie 22 (Fig. 2, 4). Die Zylinder 03; 06; 11; 07; 04 sind in Form eines "W" angeordnet.

Vor dem Verbringen des Gegendruckzylinders 11 von Stellung A nach Stellung B oder umgekehrt, werden die Gummizylinder 06; 07 auf den Kreisbahnen 08; 09 in eine solche Stellung verschwenkt, die ein lineares Verschieben oder ein Verschwenken des Gegendruckzylinders 11 ermöglicht. Dabei ist ein Abstand der beiden Mantelflächen der Gummizylinder 06; 07 größer als ein Durchmesser des Gegendruckzylinders 11.

Der Gegendruckzylinder 11 kann auch auf einer kreisbahnförmigen oder einer etwa U-förmigen Kurvenbahn geführt werden. Eine kreisförmige Kurvenbahn ist mit 26 bezeichnet (Fig. 5).

Es ist weiterhin möglich, die Gummizylinder 06; 07 in horizontaler und vertikaler Richtung verschiebbar um den Formzylinder 03; 04 anzuordnen.

Eine Anordnung der Zylinder 03, 04; 06, 07; 11 im Modul 01 entspricht einer spiegelbildlichen Anordnung o. g. Zylinder im Modul 02, gespiegelt an einer zwischen den Modulen 01; 02 befindlichen vertikalen Linie 18 (Fig. 1 und 4). Aus diesem Grunde wurden für gleiche Bauteile oder Begriffe gleiche Bezugszeichen gewählt.

Zumindest ein Modul 01 ist gegenüber dem zweiten Modul 02 verschiebbar, d. h. z. B. verfahrbar und arretierbar angeordnet.

Durch eine paarweise, beabstandete oder aneinander angrenzende Anordnung der Module 01; 02 können nachfolgende Konfigurationen der Zylinder 03, 04; 06, 07; 11 erreicht werden:
a) Zwei 5-Zylinderstandard-Druckwerke in einer Konfiguration als 10er-Satelliten-Druckeinheit in "liegender" Bauform nach Fig. 1;
b) die unter a) genannten Druckwerke als
   10er-Satelliten-Druckeinheit in "stehender" Bauform nach Fig. 2;
c) die unter a) genannten Druckwerke als
   9er-Satelliten-Druckeinheit nach Fig. 3, wobei der rechte, in Stellung B befindliche Gegendruckzylinder 11 des Moduls 02 ohne Funktion ist;
d) die unter a) genannten Druckwerke als H-Druckeinheit nach Fig. 4, wobei die in Stellung B befindlichen
   Gegendruckzylinder 11 ohne Funktion sind.
e) die unter a) genannten Druckwerke als
   I-Druckeinheiten nach Fig. 5, wobei die in Stellung A befindlichen Gegendruckzylinder 11 ohne Funktion sind. Es ist bei dieser Konfiguration von Vorteil, wenn jeder der Gegendruckzylinder 11 auf der Kurvenbahn 26 verschwenkbar ist. So kann z. B. der Gegendruckzylinder 11 des Moduls 01 in eine Stellung C und der Gegendruckzylinder 11 des Moduls 02 in eine Stellung D - jeweils in Fig. 5 gestrichelt dargestellt - verbracht werden. Somit kann eine Papierbahn die Gummizylinder 06; 07 beider I-Druckeinheiten ungehindert passieren.

Die o. g. Modulpaare 01; 02 können sowohl hintereinander als auch übereinander angeordnet sein.

Jedem Formzylinder 03; 04 sind bekannte und nicht dargestellte Farb- und ggf. Feuchtwerke zugeordnet.

### Bezugszeichenliste

- 01: Modul
- 02: Modul
- 03: Formzylinder (01; 02)
- 04: Formzylinder (01; 02)
- 05: -
- 06: Gummizylinder (01; 02)
- 07: Gummizylinder (01; 02)
- 08: Kreisbahn (03)
- 09: Kreisbahn (04)
- 10: -
- 11: Gegendruckzylinder (01; 02)
- 12: Rotationszentrum (03)
- 13: Rotationszentrum (04)
- 14: Linie (12; 17)
- 15: -
- 16: Linie (13; 17)
- 17: Rotationszentrum
- 18: Linie, vertikal
- 19: Rotationszentrum (06)
- 20: -
- 21: Rotationszentrum (08)
- 22: Verbindungslinie (19; 21)
- 23: Verbindungslinie (12; 13)
- 24: Horizontale (11)
- 25: -
- 26: Kurvenbahn (11)

- A: Stellung, erste (11)
- B: Stellung, zweite (11)
- C: Stellung, dritte (11)
- D: Stellung, vierte (11)

- Alpha: Winkel (14; 16)

## Patentansprüche

1. Rotationsdruckmaschine mit einer Fünfzylinder-Druckeinheit (01; 02) mit zwei jeweils Formzylinder und Übertragungszylinder (03, 06; 04, 07) aufweisenden Zylinderpaaren und einem lageveränderbaren Gegendruckzylinder (11), wobei der Gegendruckzylinder (11) in einer ersten Stellung (A) diesseits einer von Rotationsachsen (19; 21) der Übertragungszylinder (06; 07) festgelegten Verbindungslinie (22) angeordnet ist, **dadurch gekennzeichnet, daß** der Gegendruckzylinder (11) in eine zweite Stellung (B) jenseits der von den Rotationsachsen (19; 21) der Übertragungszylinder (06; 07) festgelegten Verbindungslinie (22) bringbar ist.

2. Rotationsdruckmaschine nach Anspruch 1, **dadurch gekennzeichnet, daß** mindestens zwei Fünfzylinder-Druckeinheiten (01; 02) horizontal aneinander anreihbar angeordnet sind.

3. Rotationsdruckmaschine nach Anspruch 2, **dadurch gekennzeichnet, daß** mindestens eine der Fünfzylinder-Druckeinheiten (01; 02) horizontal verschiebbar ist.

4. Rotationsdruckmaschine nach Anspruch 3, **dadurch gekennzeichnet, daß** eine horizontale Verschiebung der Fünf zylinder-Druckeinheit (01; 02) quer zur Rotationsachse ihres Gegendruckzylinders (11) vorgesehen ist.

5. Rotationsdruckmaschine nach Anspruch 3, **dadurch gekennzeichnet, daß** eine horizontale Verschiebung in Längsachsenrichtung der Rotationsachse des Gegendruckzylinders (11) der verschiebbaren Fünfzylinder-Druckeinheit (01; 02) vorgesehen ist.

6. Rotationsdruckmaschine nach Anspruch 1, **dadurch gekennzeichnet, daß** mehrere Fünfzylinder-Druckeinheiten (01; 02) übereinander angeordnet sind.

7. Rotationsdruckmaschine nach Anspruch 1, **dadurch gekennzeichnet, daß** die Zylinderpaare (03, 06; 04, 07) aus der "V"- oder annähernd "V"-förmigen Anordnung in eine "W"- oder annähernd "W"-förmige Anordnung bringbar angeordnet sind.

## Claims

1. Rotary printing machine with a five-cylinder printing unit (01; 02) having two pairs of cylinders, each having a forme cylinder and transfer cylinder (03, 06; 04, 07) and a variable-position impression cylinder (11), the impression cylinder (11) being arranged in a first position (A) on this side of a connecting line (22) defined by axes of rotation (19; 21) of the transfer cylinders (06; 07), **characterized in that** the impression cylinder (11) can be moved into a second position (B) on the other side of the connecting line (22) defined by the axes of rotation (19; 21) of the transfer cylinders (06; 07).

2. Rotary printing machine according to Claim 1, **characterized in that** at least two five-cylinder printing units (01; 02) are arranged such that they can be lined up with one another horizontally.

3. Rotary printing machine according to Claim 2, **characterized in that** at least one of the five-cylinder printing units (01; 02) can be displaced horizontally.

4. Rotary printing machine according to Claim 3, **characterized in that** horizontal displacement of the five-cylinder printing unit (01; 02) transversely with respect to the axis of rotation of its impression cylinder (11) is provided.

5. Rotary printing machine according to Claim 3, **characterized in that** horizontal displacement in the longitudinal axial direction of the axis of rotation of the impression cylinder (11) of the displaceable five-cylinder printing unit (01; 02) is provided.

6. Rotary printing machine according to Claim 1, **characterized in that** a plurality of five-cylinder printing units (01; 02) are arranged one above another.

7. Rotary printing machine according to Claim 1, **characterized in that** the pairs of cylinders (03, 06; 04, 07) are arranged such that they can be moved out of the "V"-like or approximately "V"-like arrangement into a "W"-like or approximately "W"-like arrangement.

## Revendications

1. Presse rotative dotée d'une unité d'impression (01; 02) à cinq cylindres, avec deux paires de cylindres présentant chacune des cylindres porte-clichés et des cylindres de transfert (03, 06; 04, 07), et un cylindre de contre-pression (11) à position modifiable, le cylindre à contre-pression (11) à position modifiable, le cylindre à contre-pression (11), en une première position (A), étant disposé en deçà d'une ligne de liaison (22) fixée par les axes de rotation (19; 21) des cylindres de transfert (06; 07), **caractérisée en ce que** le cylindre de contre-pression (11), en une deuxième position (B), est susceptible de se déplacer au-delà de la ligne de liaison (12) et fixé par les axes de rotation (19; 21) des cylindres de transfert (06; 07).

2. Presse rotative selon la revendication 1, **caractérisée en ce qu'**au moins deux unités d'impression (01; 02) à cinq cylindres sont disposées de façon à pouvoir être alignées les unes les autres horizontalement.

3. Presse rotative selon la revendication 2, **caractérisée en ce qu'**au moins l'une des unités d'impression (01; 02) à cinq cylindres est déplaçable horizontalement.

4. Presse rotative selon la revendication 3, **caractérisée en ce qu'**un déplacement horizontal de l'unité d'impression (01; 02) à cinq cylindres est prévu transversalement par rapport à l'axe de rotation de son cylindre de contre-pression (11).

5. Presse rotative selon la revendication 3, **caractérisée en ce qu'**un déplacement horizontal, dans la direction de l'axe longitudinal de l'axe de rotation du cylindre à contre-pression (11) de l'unité d'impression (01; 02) à cinq cylindres déplaçable, est prévu.

6. Presse rotative selon la revendication 1, **caractérisée en ce que** plusieurs unités d'impression (01; 02) à cinq cylindres sont disposées les unes au-dessus des autres.

7. Presse rotative selon la revendication 1, **caractérisée en ce que** les paires de cylindres (03, 06; 04, 07) sont disposées de façon à pouvoir être placées de l'agencement en forme de "V" ou à peu près en forme de "V" en un agencement en forme de "W" ou à peu près en forme de "W".
